# EUROPÄISCHE PATENTSCHRIFT

(11) **EP 1 764 882 B1**
(45) Veröffentlichungstag und Bekanntmachung des Hinweises auf die Patenterteilung: **16.07.2008**
(21) Anmeldenummer: 06120623.1
(22) Anmeldetag: 14.09.2006
(51) Int. Cl.: H01R 43/048, B30B 1/26

(54) **Crimppresse**
Crimping press
Presse à sertissage

(30) Priorität: 19.09.2005 EP 05108630
(43) Veröffentlichungstag der Anmeldung: 21.03.2007
(73) Patentinhaber: Komax Holding AG, 6036 Dierikon (CH)
(72) Erfinder: Imgrüt, Peter, 6340 Baar (CH); Gasparini, Enrico, 8038 Zürich (CH); Speck, Marc, 6300 Zug (CH)
(74) Vertreter: Gaussmann, Andreas

(56) Entgegenhaltungen:
- US-A- 4 785 732
- US-A- 5 109 766
- US-A- 5 337 589
- US-A- 5 893 289
- US-A- 6 067 828
- US-A1- 2003 163 916

## Beschreibung

Die Erfindung betrifft eine Crimppresse und ein Verfahren zum Verbinden eines Crimpkontaktes mit einem Kabel, wobei Kabelleiter und Kabelisolation mit dem Crimpkontakt mittels an einem Pressenschlitten angeordneten Crimpern verbindbar sind und der Pressenschlitten mittels eines Pressenmotors antreibbar ist und wobei eine Crimphöhenverstellung zur Verstellung der Crimphöhe mindestens eines Crimpers vorgesehen ist und die Crimphöhenverstellung mittels des Pressenmotors betätigbar ist gemäss der Definition des unabhängigen Patentanspruchs.

Aus der Patentschrift EP 0 889 561 B1 ist eine Crimpeinrichtung bekannt geworden, bei der ein Antrieb für die Crimphöhenverstellung des Leitercrimpers und ein Antrieb für die Crimphöhenverstellung des Isolationscrimpers vorgesehen ist. Je Antrieb treibt ein Motor eine Keilwelle an, die via Schneckengetriebe eine Exzenterwelle antreibt, die wiederum ein Druckstück des Crimpers höhenverstellt. Schneckengetriebe und Exzenterwelle sind im Pressenschlitten integriert.

Nachteilig bei dieser Einrichtung ist der komplizierte und teure mechanische Aufbau.

Aus der Schrift US 6 067 828 ist eine Crimppresse, gemäß dem Oberbegriff der Anspruchs 1, zum Verbinden eines Crimpkontaktes mit einem Kabel bekannt geworden, wobei Kabelleiter und Kabelisolation mit dem Krimpkontakt mittels an einem Pressenschlitten angeordneten Crimpern verbindbar sind und der Pressenschlitten mittels Pressenmotor antreibbar ist.

Aus der Schrift US 4 785 732 ist eine Presse mit einer Crimphöhenverstellung bekannt geworden, bei der die Crimphöhenverstellung mittels Pressenmotor betätigbar ist.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Einrichtung sowie ein Verfahren schaffen, die eine einfache Crimphöhenverstellung ermöglichen.

Vorteilhafte Weiterbildungen der Erfindung sind in den abhängigen Patentansprüchen angegeben.

Die durch die Erfindung erreichten Vorteile sind im wesentlichen darin zu sehen, dass die Crimphöhenverstellung mit einfachen Mitteln machbar ist. Am Pressenschlitten ist lediglich eine Exzenterscheibe bzw. eine Kurvenscheibe notwendig, die als Anschlag für die vertikale Bewegung des Crimpers dient. Die Drehung der Exzenterscheibe wird mittels des Pressenmotors vorgenommen, der stark genug ist, um die drehgehemmte Exzenterscheibe zu verdrehen. Mit der Drehhemmung kann sich die Exzenterscheibe während der Produktion (Auf-/Abbewegung des Pressenschlittens zur Herstellung von Crimpverbindungen) nicht verstellen. Mit der erfindungsgemässen Crimphöhenverstellung ist der Crimper einfach an unterschiedliche Kabelleiterdurchmesser oder an unterschiedliche Kabelisolationsdurchmesser anpassbar.

Bei der erfindungsgemässen Einrichtung ist die Crimphöhenverstellung mittels des Pressenmotors betätigbar.

Anhand der beiliegenden Figuren wird die vorliegende Erfindung näher erläutert.

Es zeigen:
Fig. 1
   eine erfindungsgemässe Crimppresse,
Fig. 2 und Fig. 3,
   einen Pressenschlitten mit einer Crimphöhenverstellung,
Fig. 4
   Einzelheiten der Crimphöhenverstellung mittels Exzenterscheibe,
Fig. 5a, Fig. 5b, Fig. 5c
   eine Darstellung der Crimphöhenverstellung und
Fig. 6
   eine Crimpverbindung.

Fig. 1 zeigt eine erfindungsgemässe Crimppresse 1 bestehend aus einem ersten Gehäuse 2, an dem ein ein Getriebe 4 antreibender Pressenmotor 3 angeordnet ist. Am Getriebeausgang ist eine Exzentereinrichtung vorgesehen, die die Rotationsbewegung des Motors 3 und des Getriebes 4 in eine auf einen Pressenschlitten 5 übertragbare lineare Auf-/Abbewegung umwandelt, wobei der Pressenschlitten 5 mittels Führungen 6 geführt ist. Zur Herstellung einer Crimpverbindung zwischen einem Crimpkontakt 37 und einem abisolierten Kabel 18 ist ein am Pressenschlitten 5 angeordnetes Oberwerkzeug 7 mit Leitercrimper 8, Isolationscrimper 9 und Messerstössel 10 vorgesehen, wobei das Oberwerkzeug 7 mit einem Unterwerkzeug 11 zusammenarbeitet. Das Unterwerkzeug 11 umfasst einen Ambossteil 15 mit Amboss, einen Sensorteil 16 und einen ersten Trägerteil 17. Die zu verarbeitenden Crimpkontakte 37 sind Bestandteile eines Kontaktgurtes 12, der mittels Kontaktvorschub 13 vorschiebbar ist. Ein Vorschubmotor 14 treibt den Kontaktvorschub 13 an.

Fig. 2 zeigt den Pressenschlitten 5 von der Kabelseite her gesehen mit einer Crimphöhenverstellung 20 für den Isolationscrimper 9. Fig. 3 zeigt den Pressenschlitten 5 von der Kontaktseite her gesehen mit der Crimphöhenverstellung 20 für den Isolationscrimper 9. Die oberhalb des Oberwerkzeuges 7 am Pressenschlitten 5 angeordnete Crimphöhenverstellung 20 besteht im wesentlichen aus einer drehgehemmten Exzenterscheibe 21, einem Hebel 22 und einem Magneten 23 mit Stössel 24. Die Exzenterscheibe 21 ist drehbar an einer Achse 25 gelagert, die an der Frontwand 26 und an der Rückwand 27 des Pressenschlittens 5 abgestützt ist. Frontwand 26 und Rückwand 27 sind aufgeschnitten gezeigt.

Während der Produktion (Auf-/Abbewegung des Pressenschlittens 5 zur Herstellung von Crimpverbindungen) ist der Stössel 24 in Ruhelage bzw. das eine Ende des Stössels 24 ruht ausserhalb eines Langlochs 28 des Hebels 22. Der Pressenschlitten 5 mit dem Oberwerkzeug 7 kann ungehindert mittels einer Exzenterwelle 29 mit Rolle 30 auf und ab bewegt werden. Exzenterwelle 29 und Rolle 30 werden mittels Getriebe 4 und Pressenmotor 3 angetrieben. Exzenterwelle 29 mit Rolle 30 bilden die oben erwähnte Exzentereinrichtung.

Fig. 4 zeigt Einzelheiten der Crimphöhenverstellung 20 mittels Exzenterscheibe 21. Eine Büchse 31 ist verdrehgesichert in der Frontwand 26 des Pressenschlittens 5 eingelassen. Die Büchse 31 nimmt ein Tellerfederpaket 32 auf. Die Achse 25 ist an beiden Enden in Wälzlagern 33 gelagert. Das Tellerfederpaket 32 ist zwischen der Auflagefläche 34 an der Rückwand 27 und dem Boden 35 der Büchse 31 eingespannt und drückt durch seine Federkraft die Achse 25 mit Exzenterscheibe 21, Hebel 22 und Druckscheibe 22.1 in Richtung Frontplatte 26. Die durch die Federkraft erzeugte Reibung muss zum Verdrehen der Exzenterscheibe 21 überwunden werden. Exzenterscheibe 21, Hebel 22 und Achse 25 sind über einen Keil 25.1 miteinander verdrehgesichert.

Die Verdrehung erfolgt mittels einer Bewegung des Pressenschlittens 5, falls der Magnet 23, wie in Fig. 4 gezeigt, den Stössel 24 in das Langloch 28 vorgeschoben hat. Der Pressenmotor 3 ist stark genug, um die Reibung des Tellerfederpaketes 32 zu überwinden. Während der Produktion (Auf-/Abbewegung des Pressenschlittens 5 zur Herstellung von Crimpverbindungen) ist die Exzenterscheibe 21 mittels des Tellerfederpaketes 32 verdrehgesichert und bildet für den Isolationscrimper 9 in vertikaler Richtung einen festen Anschlag 36. Der Anschlag 36 definiert die Crimphöhe für den Isolationscrimp 39 bzw. wie stark der Isolationscrimp 39 zusammengepresst wird, (Je nach Stärke der Kabelisolation).

Fig. 5a, Fig. 5b und Fig. 5c zeigen eine Darstellung der Crimphöhenverstellung 20. Bei in das Langloch 28 eingerücktem Stössel 24 und bei einer Aufbewegung des Pressenschlittens 5 erfährt die Exzenterscheibe 21 nach dem Überwinden der Reibung des Tellerfederpaketes 32 eine Drehbewegung im Uhrzeigersinn. Der fest mit der Achse 25 verbundene Hebel 22 dreht die Exzenterscheibe 21 um die Achse 25, wobei der Stössel 24 im Langloch 28 spielen kann. Mit d ist die vertikale Veränderung des Anschlages 36 bzw. die Verstellung der Crimphöhe bezeichnet.

Fig. 6 zeigt eine Crimpverbindung zwischen dem Kabel 18 und einem Crimpkontakt 37 mit einem plastisch deformierten Leitercrimp 38 und einem plastisch deformierten Isolationscrimp 39. Die plastische Deformation der Crimps 38,39 erfolgt mittels der Crimper 8,9 und Amboss. Der Leitercrimp 38 umfasst die Litzen des Kabelleiters 40 und der Isolationscrimp 39 umfasst die Kabelisolation 41.

Die erfindungsgemässe Crimphöhenverstellung 20 kann auch für den Leitercrimper 8 oder für je einen Crimper 8,9 verwendet werden.

## Patentansprüche

1. Crimppresse zum Verbinden eines Crimpkontaktes (37) mit einem Kabel (18), wobei Kabelleiter (40) und Kabelisolation (41) mit dem Crimpkontakt (37) mittels an einem Pressenschlitten (5) angeordneten Crimpern (8,9) verbindbar sind, und der Pressenschlitten (5) mittels eines Pressenmotors (3) antreibbar ist, und wobei eine Crimphöhenverstellung (20) zur Verstellung der Crimphöhe mindestens eines Crimpers (8,9) vorgesehen ist und die Crimphöhenverstellung (20) eine verdrehbare Exzenterscheibe (21) aufweist, die als Anschlag (36) für die vertikale Bewegung des Crimpers (8,9) dient **dadurch gekennzeichnet,**
**dass** die Crimphöhenverstellung (20) mittels des Pressenmotors (3) betätigbar ist.

2. Crimpeinrichtung nach Anspruch 1,
**dadurch gekennzeichnet,**
**dass** die Exzenterscheibe (21) verdrehgehemmt am Pressenschlitten (5) angeordnet ist und mit der Bewegung des Pressenschlittens (5) verdrehbar ist, wobei der Pressenmotor (3) den Pressenschlitten (5) bewegt.

3. Crimpeinrichtung nach Anspruch 2,
**dadurch gekennzeichnet,**
**dass** ein in fester Verbindung mit der Exzenterscheibe (21) stehender Hebel (22) vorgesehen ist, der mit der Bewegung des Pressenschlittens (5) die Exzenterscheibe (21) verdreht.

4. Crimpeinrichtung nach Anspruch 3,
**dadurch gekennzeichnet,**
**dass** ein mittels Aktuator (27) betätigbarer Stössel (24) vorgesehen ist, mittels dem der Hebel (22) arretierbar ist und die Exzenterscheibe (21) um ihre Achse verdrehbar ist.

5. Crimpeinrichtung nach einem der vorhergehenden Ansprüche,
**dadurch gekennzeichnet,**
**dass** als Verdrehhemmung ein Tellerfederpaket (32) vorgesehen ist, das durch Reibung die Verdrehung der Exzenterscheibe (21) hemmt.

6. Verfahren zum Verbinden eines Crimpkontaktes mit einem Kabel, bei welchem eine Crimppresse nach einem der Ansprüche 1 bis 5 verwendet wird.

## Claims

1. Crimping press for fastening a crimped contact (37) to a wire, the wire conductor (40) and wire insulation (41) being fasteneable to the crimped contact (37) by means of crimpers (8, 9) arranged on a press slide (5), and the press slide (5) being drivable by means of a press motor (3), and a crimp-height adjuster (20) for adjusting the crimp height of at least one crimper (8, 9) being provided, and the crimp-height adjuster (20) having a rotatable eccentric disk (21) that serves as stop (36) for the vertical movement of the crimper (8, 9)
**characterized in that**
the crimp-height adjuster (20) can be actuated by means of the press motor (3).

2. Crimping device according to Claim 2,
**characterized in that**
the eccentric disk (21) is arranged rotationally hindered on the press slide (5) and is rotatable with the motion of the press slide (5), the press motor (3) moving the press slide (5).

3. Crimping device according to Claim 3,
**characterized in that**
a lever (22) that is rigidly connected to the eccentric disk (21) is provided that turns the eccentric disk (21) with the motion of the press slide (5).

4. Crimping device according to Claim 4,
**characterized in that**
a plunger (24) that can be actuated by means of an actuator (27) is provided by means of which the lever (22) can be locked
and **in that**
the eccentric disk (21) is rotatable about its axis.

5. Crimping device according to one of the foregoing claims,
**characterized in that**
provided as rotational hindrance is a disk-spring assembly (32) that by means of friction hinders rotation of the eccentric disk (21).

6. Method of fastening a crimped contact to a wire in which a crimp press according to one of claims 1 to 5 is used.

## Revendications

1. Presse de sertissage pour relier un contact de sertissage (37) à un câble (18), dans laquelle le conducteur (40) et l'isolation (41) du câble sont aptes à être reliés au contact (37) à l'aide de pinces de sertissage (8, 9) disposées sur un chariot de presse (5), et le chariot (5) est apte à être entraîné à l'aide d'un moteur de presse (3) ; un réglage de hauteur de sertissage (20) est prévu pour régler la hauteur de sertissage d'au moins une pince de sertissage (8, 9) ; et ledit réglage de hauteur (20) comporte un disque d'excentrique rotatif (21) qui sert de butée (36) pour le mouvement vertical de la pince de sertissage (8, 9), **caractérisée en ce que** le réglage de hauteur de sertissage (20) est apte à être actionné à l'aide du moteur de presse (3).

2. Dispositif de sertissage selon la revendication 1, **caractérisé en ce que** le disque d'excentrique (21) est disposé fixe en rotation sur le chariot de presse (5) et est apte à tourner avec le mouvement de celui-ci, le moteur de presse (3) déplaçant ledit chariot (5).

3. Dispositif de sertissage selon la revendication 2, **caractérisé en ce qu'**il est prévu un levier (22) qui est solidaire du disque d'excentrique (21) et qui fait tourner celui-ci avec le mouvement du chariot de presse (5).

4. Dispositif de sertissage selon la revendication 3, **caractérisé en ce qu'**il est prévu un poussoir (24) qui est apte à être actionné à l'aide d'un actionneur (27) et grâce auquel le levier (22) peut être arrêté et le disque d'excentrique (21) peut tourner sur son axe.

5. Dispositif de sertissage selon l'une des revendications précédentes, **caractérisé en ce qu'**il est prévu comme blocage en rotation un bloc de ressorts à disques (32) qui, par frottement, empêche la rotation du disque d'excentrique (21).

6. Procédé pour relier un contact de sertissage à un câble, selon lequel on utilise une presse de sertissage selon l'une des revendications 1 à 5.
